# EUROPÄISCHE PATENTSCHRIFT

(11) **EP 2 656 528 B1**
(45) Veröffentlichungstag und Bekanntmachung des Hinweises auf die Patenterteilung: **02.05.2018**
(21) Anmeldenummer: 11815612.4
(22) Anmeldetag: 21.12.2011
(51) Int. Cl.: H04K 3/00

(54) **VERFAHREN ZUM BETREIBEN EINES ELEKTRONISCHEN AUFKLÄRUNGSSYSTEMS IN EINER DURCH EINEN STÖRSENDER GESCHÜTZTEN UMGEBUNG**
METHOD FOR OPERATING AN ELECTRONIC RECONNAISSANCE SYSTEM IN AN ENVIRONMENT PROTECTED BY A JAMMING TRANSMITTER
PROCÉDÉ DE FONCTIONNEMENT D' UN SYSTÈME DE RECONNAISSANCE DANS UN ENVIRONNEMENT PROTÉGÉ PAR UN ÉMETTEUR DE SIGNAUX DE BROUILLAGE

(30) Priorität: 24.12.2010 DE 102010056268
(43) Veröffentlichungstag der Anmeldung: 30.10.2013
(73) Patentinhaber: HENSOLDT Sensors GmbH, 82024 Taufkirchen (DE)
(72) Erfinder: LORCH, Ralf, 89275 Elchingen (DE); MÜLLER, Rainer, 89075 Ulm (DE); MEUSLING, Askold, 83607 Holzkirchen (DE)
(74) Vertreter: LifeTech IP Spies & Behrndt Patentanwälte PartG mbB
(86) Internationale Anmeldenummer: PCT/DE2011/002165
(87) Internationale Veröffentlichungsnummer: WO 2012/095080

(56) Entgegenhaltungen:
- DE-A1-102009 006 861
- US-A1- 2003 103 589
- US-A1- 2009 061 759

## Beschreibung

Zum Schutz von Fahrzeugen oder Fahrzeugkonvois gegen ferngesteuerte Sprengsätze (sogenannte RCIEDs, remote controlled Improvised Explosive Devices) werden mobile Störsender eingesetzt. Dabei ist operationell neben dem Betrieb des Störsenders auch ein paralleler Betrieb eines elektronische Aufklärungssystems (auch als ESM-System: Electronic Support Measures bezeichnet) in vielen Einsätzen gefordert. Derartige Aufklärungssysteme umfassen typischerweise Komponenten zur Modulationsartenerkennung, Peilung, und je nach operationeller Anforderung z.B. auch zur Demodulation und Erschließung des Signalinhalts.

Die vom Störsender zum Schutz des Fahrzeugs oder Konvois abgestrahlte HF-Störleistung verursacht eine Übersteuerung bzw. Sättigung in den Empfangskanälen des Aufklärungssystems und macht diese damit unnutzbar. Deshalb muss für den Aufklärungsbetrieb der Störsender und damit die möglichst durchgängig gewünschte Schutzfunktion abgeschaltet werden.

Aus der DE 10 2009 006 861 A1 sowie der US 2005/0041728 A1 sind sogenannte reaktive Störsender (Englisch: Responsive Jammer) bekannt. Dabei handelt es sich um Störsender, die eine Störung erst dann durchführen, wenn sie ein zu störendes Signal erkannt haben. Um solche Signale zu erkennen, arbeiten reaktive Störsender mit einer zwischen jeweils zwei Störphasen geschalteten Beobachtungsphase. In den Beobachtungsphasen wird nur die Signalumgebung beobachtet und ausgewertet, jedoch kein Störsignal ausgesendet. In der nachfolgenden Störphase wird nur auf Frequenzen, die eine Belegung aufweisen, aktiv HF-Leistung abgestrahlt. Die Beobachtungsphase des reaktiven Störsenders ist so kurz, das Targets (z.B. Bomben) in dieser Zeit nicht auslösen können.

Die US2006/0153280 A1 beschreibt ebenfalls einen reaktiven Störsender, der jedoch zusätzlich die Richtung eines in der Beobachtungsphase empfangenen Signals bestimmen kann. Diese Richtung wird in der anschießenden Störphase berücksichtigt, insbesondere dadurch, dass das Störsignal nur in die entsprechende Richtung abgestrahlt wird.

Der Erfindung liegt die Aufgabe zugrunde, ein Verfahren zu schaffen, welches eine elektronische Funkaufklärung von variabler Güte/Aufklärungstiefe ermöglicht, ohne jedoch den gleichzeitig gewünschten Schutz vor RCIEDs durch den reaktiven Störsender zu verlieren, d.h. beide System sollen mit ihren Einzelfunktionen parallel betrieben werden können.

Diese Aufgabe wird mit dem Verfahren nach Anspruch 1 gelöst. Vorteilhafte Ausführungen sowie ein Aufklärungssystem zum Einsatz in dem erfindungsgemäßen Verfahren sind Gegenstand von weiteren Ansprüchen.

Gemäß der Erfindung wird der Betrieb von reaktivem Störsender und Aufklärungssystem derart synchronisiert, dass ein Signalempfang des Aufklärungssystems nur innerhalb der Beobachtungsphasen des reaktiven Störsenders erfolgt. Dadurch ist sichergestellt, dass das Aufklärungssystem nicht durch die Störstrahlung gestört wird. Es wird somit ein hochwertiger Aufklärungsbetrieb auch dann möglich, wenn die Schutzfunktion gegen RCIEDs (ausgeführt durch den Störsender) aktiviert ist.

Im Aufklärungsbetrieb wird zumindest eine der folgenden Funktionen ausgeführt:
- Peilung,
- Modulationsartenerkennung,
- Demodulation
- Erschließung des Signalinhalts,
wie auch in der US2003103589 A1 beschrieben. Erfindungsgemäß ist eine Rückwirkung des Aufklärungssystems auf den Störzyklus des reaktiven Jammers vorgesehen. Insbesondere kann eine dynamische Anpassung der Systemsynchronisierung erfolgen, und zwar derart, dass die Länge der Beobachtungsphasen und/oder der Störphasen des reaktiven Störsenders abhängig von den operationellen Anforderungen an das Aufklärungssystem gesteuert wird. Damit kann sowohl die Störeffizienz als auch die Aufklärungstiefe gezielt gesteuert werden.

Beispielsweise kann für komplexere Funktionen der Aufklärungssystems, wie z.B. Erschließung des Signalinhalts, dem Aufklärungssystem eine längere Signalaufnahmezeit oder ein kürzerer Abstand zwischen zwei oder mehreren Signalaufzeichnungen gewährt werden, in dem die Beobachtungsphase des Störsenders entsprechend verlängert bzw. die Störphase entsprechend verkürzt wird.

Besonders vorteilhaft kann die vom Aufklärungssystem gewonnene Richtungsinformation zum richtungsselektiven Stören mit einem Mehrantennensystem genutzt werden. Die Erzeugung des gerichteten Signals kann entweder durch entsprechende Strahlformung bei phasengesteuerten Gruppenantennen oder durch Antennenumschaltung im Falle mehrerer Richtantennen realisiert werden.

Sofern reaktiver Störsender und Aufklärungssystem nicht generell in Kombination betrieben werden, kann in einer weiteren Ausführung vorgesehen sein, dass sich das Aufklärungssystem automatisch auf die im reaktiven Störsender eingestellte zeitliche Lage der Beobachtungsphase synchronisiert, sobald die beiden genannten Einheiten im operativen Einsatz Kontakt zueinander haben.

Reaktiver Störsender und Aufklärungssystem können insbesondere zum Schutz von Fahrzeugen oder Fahrzeugkonvois eingesetzt werden.

Aufklärungssystem und reaktiver Störsender können dabei auf demselben Fahrzeug oder verschiedenen Fahrzeugen je nach operativen Einsatzerfordernissen angeordnet sein.

Die Erfindung wird anhand von Figuren näher erläutert. Es zeigen:
Fig. 1 eine Schemazeichnung zur Synchronisierung des Betriebs von reaktivem Störsender und Aufklärungssystem;
Fig. 2 eine schematische Darstellung der Gesamtkonfiguration aus reaktivem Störsender und Aufklärungssystem;
Fig. 3 ein Schaltbild zu Details der Schutzschaltung nach Fig. 2.

Fig. 1 zeigt eine Darstellung zum zeitlichen Ablauf der einzelnen Verfahrensschritte innerhalb des reaktivem Störsenders und des Aufklärungssystems. In dieser beispielhaften Ausführung wird für das Aufklärungssystem nur die Funktion "Peilung" betrachtet. Wie oben bereits angemerkt, können für das Aufklärungssystem noch weitere Funktionen, z.B. Modulationsartenerkennung, vorgesehen sein. Der interne Verfahrensablauf des Störsenders ist der oberen Darstellung der Fig. 1, der interne Verfahrensablauf für den Peiler ist der unteren Darstellung der Fig. 1 zu entnehmen.

Der Ablauf im Störsender ist wie folgt:
- Zeitdauer T_{J2}:: Aussendung eines Störsignals mit der Frequenz f_alt.
- Zeitdauer T_{LT}:: Signalaufnahme zur Erkennung möglicher Bedrohungen,
- Zeitdauer T_{J1}:: Das während T_{LT} empfangene Signal wird einer FFT unterworfen, um Spektrumsinformationen zu erhalten und daraus die benötigte neue Störfrequenz f_neu zu ermitteln. Anschließend erfolgt die Ermittlung des neuen Störsignals mit der Frequenz f_neu.
- Zeitdauer T_{J2}:: Aussendung des neuen Störsignals mit der Frequenz f_neu.
Anschließend erfolgt wieder die Signalaufnahme innerhalb T_{LT} und der beschriebene Zyklus beginnt von vorn.

Die Zeitdauern T_{LT} und T_{J1} bilden zusammen die Beobachtungsphase T_{B}, die zwischen zwei Störphasen T_{J2} liegt.

Zur Erhöhung der Aufklärungstiefe gemäß den jeweils aktuellen operationellen Erfordernissen kann die Beobachtungsphase T_{B} durch Verlängerung von T_{LT} angepasst werden.

Alternativ kann zur Erhöhung der Aufklärungstiefe gemäß den jeweils aktuellen operationellen Erfordernissen die Zykluszeit zwischen aufeinanderfolgenden Beobachtungsphasen T_{B} durch Verkürzung der Störphase T_{J2} und/oder Auslassung der Zeitdauer T_{J1} angepasst werden.

Wird aus operativen Einsatzerfordernissen eine hohe Störeffizienz gefordert, kann die Störphase T_{J2} verlängert werden. Alternativ oder zusätzlich kann die Beobachtungsphase T_{B} auf die Zeit T_{LT} verkürzt und die Störphase entsprechend verlängert werden, in dem auch in der Zeitdauer T_{J1} ein Störsignal ausgesendet werden.

Generell ergibt sich die Störeffizienz *η_{J}* des Störsenders wie folgt: ${η}_{J} = \frac{{T}_{J 1} + {T}_{J 2}}{{T}_{J 1} + {T}_{J 2} + {T}_{LT}} .$

Der Ablauf im Aufklärungssystem am hier verwendeten Beispiel des Peilers ist wie folgt: Es erfolgen dort parallel zu den Aktivitäten des Störsenders die folgenden Verarbeitungsschritte:
- Peilwertberechnung,
- Signalaufnahme,
- Spektrumsanalyse mit FFT,
- Peilwertberechnung,
mit anschließender Wiederholung dieses Zyklus.

Gemäß der Erfindung ist der Betrieb von Aufklärungssystem und reaktivem Störsender derart synchronisiert, dass die Signalaufnahme des Peilers nur innerhalb der Beobachtungszeit T_{B} des reaktiven Störsenders erfolgt und keinesfalls während der Störphase T_{J2}, während der der Störsender Störenergie abstrahlt. Die Synchronisierung kann z.B. mit einer Synchronisationsleitung (z.B. Kupfer oder Glasfaser) oder über eine Luftschnittstelle erfolgen. Die Luftschnittstelle hat den Vorteil, dass mehrere Fahrzeuge parallel arbeiten können.

Im Übrigen können die Dauer der einzelnen Arbeitsphasen von reaktivem Störsender und Aufklärungssystem frei gewählt werden. Zum Beispiel ist es nicht zwingend, dass die Signalaufnahme von Störsender und Peiler (wie es in dem Beispiel der Fig. 1 zu entnehmen ist) zum selben Zeitpunkt beginnt oder endet.

Fig. 2 zeigt eine schematische Darstellung der Gesamtkonfiguration aus reaktivem Störsender 1 und Aufklärungssystem 2. Der Störsender 1 umfasst das Störsender-Modul ECM sowie die zugehörige Antenne A-ECM zur Abstrahlung des Störsignals und zum Empfang von Signalen. Aufklärungssystem 2 umfasst das Aufklärungsmodul ESM und die zugehörige Antenne A-ESM zum Empfang von Signalen. Die beiden Systeme 1 und 2 sind, wie oben im Einzelnen beschrieben, hinsichtlich der Signalaufnahme des Aufklärungssystems 2 synchronisiert. Die Synchronisierung kann über eine Kabelverbindung wie dargestellt erfolgen. Dies wird vor allem dann bevorzugt, wenn sich die beiden Systeme 1,2 auf demselben Fahrzeug befinden. Alternativ kann auch eine drahtlose Verbindung vorgesehen sein, insbesondere dann, wenn die beiden Systeme 1,2 sich auf unterschiedlichen Fahrzeugen oder Plattformen befinden.

Zum Schutz des Empfängers innerhalb des Aufklärungsmoduls ESM während der Abstrahlung des Störsignals durch den Störsender 1 ist eine Antennenschutzvorrichtung P vorhanden, die in Fig. 3 näher erläutert wird.

Fig. 3 zeigt den Aufbau der Antennenschutzvorrichtung P aus Fig. 2 im Einzelnen. Sie zeichnet sich insbesondere durch Schnelligkeit im Umschaltvorgang offen/ geschlossen sowie durch eine hohe Isolation im offenen Zustand aus.

Wie Fig. 3 zeigt, sind in die Ausgangsleitung der Antenne A-ESM des Aufklärungssystems mehrere Schutzkomponenten geschaltet. Sie unterscheiden sich nach Schnelligkeit ihres Ansprechverhaltens sowie nach der maximalen Leistung, bis zu der sie einen wirksamen Schutz bieten.

Der Grobschutz GS soll den wesentlichen Teil der einfließenden Energie ableiten und kann z.B. aus einer Gasfunkenstrecke bestehen. Die verbleibende Restspannung wird auf einen schnellen Schalter SSC (z.B. ein Relais eine PIN-Diode oder auch einen MEMS Schalter) geführt, der die Antenne wegschaltet. Zur weiteren Erhöhung der Schutzwirkung ist in der gezeigten Ausführung ein Limiter LT vorgesehen, der z.B. aus Dioden besteht.

Je nach Einsatzfall bzw. zu erwartender Feldstärke können alle drei genannten Komponenten, Kombinationen aus zwei dieser Komponenten oder nur eine der genannten Komponenten verwendet werden.

## Patentansprüche

1. Verfahren zum Betreiben eines elektronischen Aufklärungssystems (2) in einer durch einen reaktiven Störsender (1) geschützten Umgebung, wobei beim Betrieb des reaktiven Störsenders (1) ein Störzyklus aus sich abwechselnden Störphasen (TJ2) zur Aussendung eines Störsignals, und Beobachtungsphasen (TB), zum Empfang und zur Auswertung von zu störenden Signalen, durchlaufen wird, wobei eine Signalaufnahme des elektronischen Aufklärungssystems (2) ausschließlich während der Beobachtungsphasen (TB) des reaktiven Störsenders (1) erfolgt, wobei das Aufklärungssystem (2) mindestens eine der folgenden Funktionen ausführt:
- Peilung,
- Modulationsartenerkennung,
- Demodulation,
- Erschließung des Signalinhalts,
und **dadurch gekennzeichnet, dass** eine Rückwirkung des Aufklärungssystems (2) auf den Störzyklus des reaktiven Störsenders (1) vorgesehen ist.

2. Verfahren nach Anspruch 1, **dadurch gekennzeichnet, dass** die Dauer der Beobachtungsphasen (TB) und/oder Störphasen des reaktiven Störsenders (1) variabel an operationelle Erfordernisse des Aufklärungssystems (2) angepasst wird.

3. Verfahren nach Anspruch 1 oder 2, **dadurch gekennzeichnet, dass** die durch das Aufklärungssystem (2) gewonnenen Aufklärungsinformationen von dem reaktiven Störsender (1) beim Stören berücksichtigt werden.

4. Verfahren nach einem der vorangehenden Ansprüche, **dadurch gekennzeichnet, dass** sich das Aufklärungssystem (2) automatisch auf die im reaktiven Störsender (1) eingestellte zeitliche Lage der Beobachtungsphase (TB) synchronisiert, sobald die beiden genannten Einheiten Kontakt zueinander haben.

5. Aufklärungssystem (2) zum parallelen Betreiben mit einem reaktiven Störsender (1) in einem Verfahren nach einem der vorangehenden Ansprüche, wobei beim Betrieb des reaktiven Störsenders (1) abwechselnd Störphasen (TJ2), zur Aussendung eines Störsignals, und Beobachtungsphasen (TB), zum Empfang und zur Auswertung von zu störenden Signalen, durchlaufen werden , wobei das Aufklärungssystem (2) zu seinem Schutz gegen die Störstrahlung des reaktiven Störsenders während dessen Störphasen (T J2) mit einem Antennenschutzschalter ausgestattet ist.

6. Aufklärungssystem nach Anspruch 5, **dadurch gekennzeichnet, dass** der Antennenschutzschalter eine Hintereinanderschaltung aus einem Grobschutz, einem schnellen Schalter sowie einem Limiter aufweist.

## Claims

1. Method for operating an electronic reconnaissance system (2) in an environment protected by a reactive jammer (1), wherein operation of the reactive jammer (1) results in a jamming cycle comprising alternating jamming phases (TJ2) for transmitting a jamming signal, and observation phases (TB), for receiving and evaluating signals to be jammed, being executed, wherein signal reception in the electronic reconnaissance system (2) is effected exclusively during the observation phases (TB) of the reactive jammer (1), the reconnaissance system (2) carrying out at least one of the following functions:
- direction finding,
- modulation type detection,
- demodulation,
- discovery of the signal content,
and **characterized in that** there is provision for a reaction by the reconnaissance system (2) to the jamming cycle of the reactive jammer (1).

2. Method according to Claim 1, **characterized in that** the duration of the observation phases (TB) and/or jamming phases of the reactive jammer (1) is variably matched to operational requirements of the reconnaissance system (2).

3. Method according to Claim 1 or 2, **characterized in that** the reconnaissance information obtained by the reconnaissance system (2) is taken into consideration by the reactive jammer (1) during jamming.

4. Method according to one of the preceding claims, **characterized in that** the reconnaissance system (2) automatically synchronizes to the time set in the reactive jammer (1) for the observation phase (TB) as soon as the two cited units are in contact with one another.

5. Reconnaissance system (2) for parallel operation with a reactive jammer (1) in a method according to one of the preceding claims, wherein operation of the reactive jammer (1) results in jamming phases (TJ2), for transmitting a jamming signal, and observation phases (TB), for receiving and evaluating signals to be jammed, being alternately executed, wherein the reconnaissance system (2) is equipped with an antenna circuit-breaker to protect it against the jamming radiation of the reactive jammer during the jamming phases (TJ2) thereof.

6. Reconnaissance system according to Claim 5, **characterized in that** the antenna circuit-breaker has a series connection comprising a primary protection circuit, a fast switch and a limiter.

## Revendications

1. Procédé pour faire fonctionner un système de reconnaissance (2) électronique dans un environnement protégé par un brouilleur réactif (1), un cycle de brouillage composé en alternance de phases de brouillage (TJ2) destinées à l'émission d'un signal de brouillage et de phases d'observation (TB) destinées à la réception et à l'interprétation de signaux à brouiller étant parcouru lors du fonctionnement du brouilleur réactif (1), un enregistrement de signaux du système de reconnaissance (2) électronique s'effectuant exclusivement pendant les phases d'observation (TB) du brouilleur réactif (1), le système de reconnaissance (2) exécutant au moins l'une des fonctions suivantes :
- relèvement,
- reconnaissance du type de modulation,
- démodulation,
- exploitation du contenu du signal,
et **caractérisé en ce qu'**une rétroaction du système de reconnaissance (2) sur le cycle de brouillage du brouilleur réactif (1) est prévue.

2. Procédé selon la revendication 1, **caractérisé en ce que** la durée des phases d'observation (TB) et/ou des phases de brouillage du brouilleur réactif (1) est adaptée de manière variable aux exigences opérationnelles du système de reconnaissance (2).

3. Procédé selon la revendication 1 ou 2, **caractérisé en ce que** les informations de reconnaissance collectées par le système de reconnaissance (2) sont prises en compte par le brouilleur réactif (1) lors du brouillage.

4. Procédé selon l'une des revendications précédentes, **caractérisé en ce que** le système de reconnaissance (2) se synchronise automatiquement sur la position dans le temps de la phase d'observation (TB) réglée dans le brouilleur réactif (1) dès que les deux unités mentionnées sont en contact l'une avec l'autre.

5. Système de reconnaissance (2) destiné à fonctionner en parallèle avec un brouilleur réactif (1) dans un procédé selon l'une des revendications précédentes, des phases de brouillage (TJ2) destinées à l'émission d'un signal de brouillage et des phases d'observation (TB) destinées à la réception et à l'interprétation de signaux à brouiller étant parcourues lors du fonctionnement du brouilleur réactif (1), le système de reconnaissance (2) étant équipé d'un commutateur de protection d'antenne pour sa protection contre le rayonnement de brouillage du brouilleur réactif pendant ses phases de brouillage (TJ2).

6. Système de reconnaissance selon la revendication 5, **caractérisé en ce que** le commutateur de protection d'antenne possède un circuit consécutif formé par une protection approximative, un commutateur rapide ainsi qu'un limiteur.
